# EUROPÄISCHE PATENTSCHRIFT

(11) **EP 0 726 354 B1**
(45) Veröffentlichungstag und Bekanntmachung des Hinweises auf die Patenterteilung: **21.06.2000**
(21) Anmeldenummer: 96100386.0
(22) Anmeldetag: 12.01.1996
(51) Int. Cl.: D21F 5/04

(54) **Trockengruppe einer Trockenpartie für bahnförmiges Material und Verwendung einer Trockengruppe zum stufenweisen Reduzieren des Dampfdrucks im Materialbahninneren**
Dryer group of a dryer section for web material and use of a dryer group to gradually reduce the vapor pressure in the interior of the web
Groupe de séchage d'une section de séchage de matériaux en bande et utilisation d'un groupe de séchage pour réduire graduellement la pression de vapeur à l'intérieur de la bande

(30) Priorität: 04.02.1995 DE 19503767
(43) Veröffentlichungstag der Anmeldung: 14.08.1996
(73) Patentinhaber: Voith Sulzer Papiertechnik Patent GmbH, 89522 Heidenheim (DE)
(72) Erfinder: Loser, Hans, D-89129 Langenau (DE); Elenz, Thomas, Dr., CIP 06474-020 Barueri - SP (BR); Meinecke, Albrecht, Dr., D-89520 Heidenheim (DE); Konecsny, Helmut, Baulkham Hills NSW 2153 (AU)

(56) Entgegenhaltungen:
- EP-A- 0 355 873
- WO-A-91/08339
- WO-A-92/20860
- DE-A- 4 416 585
- TAPPI JOURNAL, Bd. 74, Nr. 3, März 1991, NORCROSS, GA., US, Seiten 135-147, XP000170434 E.L. BACK: "Why is press drying/impulse drying delayed?"

## Beschreibung

Die Erfindung betrifft eine Trockengruppe einer Trockenpartie für bahnförmiges Material, insbesondere einer Papiermaschine, nach dem Oberbegriff des Anspruchs 1 und die Verwendung einer Trockengruppe einer Trockenpartie für bahnförmiges Material mit den Merkmalen des Anspruchs 10.

Beispielsweise in der DE 44 16 585 A1 sind mehrere eine Trockenpartie bildende Trockengruppen gezeigt, von denen jede eine Vielzahl von heizbaren Trockenzylindern aufweist sowie ein endloses Anpreßband (im folgenden auch als Trockensieb bezeichnet), das die zu trocknende Materialbahn an die Trockenzylinder andrückt. Grundsätzlich sind aus dem Stand der Technik einreihige und zweireihige Trockengruppen bekannt. Bei einer einreihigen Trockengruppe läuft die Materialbahn mäanderförmig abwechselnd um Trockenzylinder und Umlenkwalzen. Dabei kommt beim Durchlaufen der Trockengruppe nur eine Seite der Materialbahn in Kontakt mit der Trockenzylinderoberfläche, während die andere Seite der Materialbahn vom Anpreßband gestützt wird.

Bei einer zweireihigen Trockengruppe durchläuft die Materialbahn ebenfalls eine mäanderförmige Bahn, wobei sie jedoch jeweils von einem Trockenzylinder der einen Reihe zum nachfolgenden Trockenzylinder der anderen Trockenzylinderreihe geführt wird. Somit kommt eine Seite der Materialbahn in Kontakt mit den Trockenzylindern der einen Reihe und die andere Seite in Kontakt mit den Trockenzylindern der zweiten Trockenzylinderreihe. Üblicherweise ist jeder der beiden Trockenzylinderreihen jeweils ein Anpreßband zugeordnet, das die Materialbahn jeweils an die Trockenzylinderoberfläche andrückt.

In einer Trockenpartie einer Papiermaschine werden häufig einreihige und zweireihige Trockengruppen kombiniert eingesetzt, um die Materialeigenschaften, wie beispielsweise das Schrumpfverhalten und die Festigkeit der Bahn, zu beeinflussen.

Eine weitere Erhöhung der Materialbahnfestigkeit kann dadurch erzielt werden, daß die Temperatur im Inneren der Materialbahn möglichst einen Wert von über 100° C erreicht. Dafür werden häufig gasbefeuerte Trockenzylinder eingesetzt, die Temperaturen von ca. 300° C ermöglichen. Durch zusätzliche Verwendung von stark gespannten, festen Anpreßbändern steigt der Dampfdruck im Inneren der Materialbahn auf einen gegenüber dem Umgebungsdruck hohen Wert. Daraus ergibt sich jedoch das Problem, daß sich beim Abheben des Anpreßbandes von der Materialbahnoberfläche der im Materialbahninneren herrschende Dampfdruck schlagartig entspannt. Ein stellenweises Aufplatzen der Materialbahn oder schlimmstenfalls ein Materialbahnabriß sind die Folge dieses plötzlichen Dampfaustritts aus dem Materialbahninneren.

Aus der WO 92/20860 A1 geht eine Trockenpartie mit einer zweireihigen Trockengruppe zum Trocknen einer Papierbahn hervor, die mehrere Trockenzylinder umfaßt, über die die Materialbahn gemeinsam mit jeweils einem einer Reihe der Trockengruppe zugeordneten Transportband geführt ist. Einigen der Trokkenzylinder ist ein zusätzliches, zweites Transportband zugeordnet, das außen an dem die Materialbahn an den Trockenzylinder anpressenden Transportband anliegt. Das zusätzliche Transportband, das den Trockenzylinder in einem nur relativ kleinen Umfangsbereich umschlingt, dient dazu, den Druck auf die am Außenumfang des Trockenzylinders anliegende Materialbahn zu erhöhen. Die ersten und zweiten Transportbänder werden an unterschiedlichen Umfangspositionen des Trockenzylinders abgenommen.

Durch das starke Anpressen der Papierbahn an den Trockenzylinder soll eine gleichmäßigere Trocknung der Papierbahn quer zur Transportrichtung erreicht werden.

Die Aufgabe der Erfindung besteht darin, eine Trockengruppe vorzuschlagen, in der ein Aufplatzen der Materialbahn und/oder ein Bahnabriß auf einfache Weise verhindert werden. Ein weiteres Ziel der Erfindung besteht darin, einen Verwendungszweck für die Trockengruppe anzugeben.

Diese Aufgabe wird mittels einer Trockengruppe mit den in Anspruch 1 genannten Merkmalen gelöst. Bei dieser Trockengruppe werden mehrere Trockensiebe eingesetzt, die übereinanderliegend einen Trockenzylinder mit jeweils unterschiedlichen Winkeln umschlingen. Dadurch, daß zumindest zwei der mehreren Trockensiebe an unterschiedlichen Positionen vom Trockenzylinder abgenommen werden, wird der Dampfdruck im Innern der Materialbahn schrittweise abgebaut, so daß ein Aufplatzen der Materialbahn beziehungsweise ein Abriß der Papierbahn sicher verhindert werden kann. Die Trockengruppe zeichnet sich dadurch aus, daß die Trockensiebe unterschiedliche Permeabilitäten aufweisen, wobei die jeweilige Permeabilität -vom Trockenzylinder aus gesehen- von innen nach außen abnimmt. Aufgrund der unterschiedlichen Durchlässigkeit der Trockensiebe läßt sich das stufenweise Reduzieren des Dampfdrucks im Innern der Materialbahn weiter verbessern.

Insbesondere durch die Verwendung beispielsweise von drei oder mehr Trockensieben, die nacheinander vom Trockenzylinder weggeführt werden, läßt sich die auf die Materialbahn wirkende Anpreßkraft schrittweise verringern, wobei sich der Dampfdruck ebenfalls schrittweise abbauen kann. Bei einem bevorzugten Ausführungsbeispiel weist das -vom Trokkenzylinder aus gesehen- äußerste Trockensieb eine Permeabilität von Null auf.

In einer weiteren vorteilhaften Ausgestaltung der Erfindung ist das innerste Trockensieb feiner und/oder dünner ausgebildet als weiter außenliegende Trockensiebe. Mit dem feinen direkt auf der Materialbahn aufliegenden Trockensieb läßt sich eine sehr gute glatte Oberflächenstruktur der Materialbahn erzielen. Da mit solchen feinen Trockensieben keine großen Siebspannungen erreichbar sind, werden für die weiter außenliegenden Trockensiebe festere beziehungsweise dickere Trockensiebe eingesetzt, die höhere Siebspannungen zulassen.

In einer weiteren Ausgestaltung der Erfindung umschließen die äußeren Trockensiebe einen kleineren Bereich des Trockenzylinders als weiter innenliegende Trockensiebe. Vorzugsweise nimmt der Umschlingungswinkel der einzelnen Trockensiebe -vom Trockenzylinder aus gesehen- von außen nach innen zu.

Die Erfindung kann sowohl in einreihigen als auch in zweireihigen Trockengruppen vorgesehen sein.

Weitere vorteilhafte Ausgestaltungen der Trockengruppe ergeben sich aus den Unteransprüchen.

Zur Lösung der Aufgabe wird auch eine Verwendung einer Trockengruppe einer Trockenpartie für bahnförmiges Material, insbesondere einer Papiermaschine, mit den Merkmalen des Anspruchs 10 vorgeschlagen. Die Trockengruppe umfaßt zumindest einen Trockenzylinder, der von mehreren Trockensieben teilweise umschlungen ist, die übereinander um den Trockenzylinder geführt sind, wobei das bahnförmige Material zwischen den Trockenzylinder und dem -vom Trockenzylinder aus gesehen- innersten Trockensieb geführt ist und wobei zumindest zwei Trockensiebe an unterschiedlichen Umfangspositionen vom Trockenzylinder abgenommen werden, zum stufenweisen Reduzieren des Dampfdrucks im Materialbahninneren.

Die Erfindung wird nun anhand von Ausführungsbeispielen und der Zeichnung näher beschrieben. Dabei zeigen:
- Figur 1: schematisch einen Ausschnitt aus einer einreihigen Trockengruppe;
- Figur 2: schematisch einen Ausschnitt aus einer weiteren einreihigen Trockengruppe;
- Figur 3: schematisch einen Ausschnitt aus einer zweireihigen Trockengruppe;
- Figur 4: schematisch einen Ausschnitt aus einer mehrere Trockengruppen umfassenden Trokkenpartie und
- Figur 5: schematisch einen Ausschnitt aus einer weiteren Trockenpartie.

Ein in Figur 1 gezeigter Trockenzylinder 1 und zwei diesem benachbarte Umlenkwalzen 3 und 5 sind Teil einer einreihigen Trockengruppe. Üblicherweise besteht eine solche einreihige Trockengruppe aus mehreren beispielsweise in einer Reihe angeordneten Trockenzylindern und mehreren Umlenkwalzen. Trokkenzylinder und Umlenkwalzen sind dabei derart angeordnet, daß die Papierbahn mäanderförmig die Trockengruppe durchläuft, wobei die Papierbahn abwechselnd die Umlenkwalzen und Trockenzylinder passiert.

Im gezeigten Ausführungsbeispiel läuft eine Papierbahn 7 zunächst um die Umlenkwalze 3, dann um den Trockenzylinder 1 und anschließend um die weitere Umlenkwalze 5. Der von der Papierbahn 7 umschlungene Winkel a am Trockenzylinder 1 beziehungsweise Umschlingungsbereich ist abhängig vom Abstand beziehungsweise der Anordnung der beiden Umlenkwalzen 3 und 5. In diesem durch den Umschlingungswinkel a definierten Umschlingungsbereich findet eine Erwärmung der Papierbahn 7 über die Mantelfläche des Trockenzylinders 1 statt. Üblicherweise wird dazu das Innere des Trockenzylinders mit Dampf beschickt. Sollen jedoch höhere Temperaturen erreicht werden, beispielsweise von etwa 300° C, so geht man zu einer Gasbefeuerung der Zylinder, das heißt einer Verbrennung von Gasen im Zylinderinneren, über.

Zusätzlich zu dem ersten endlosen Trockensieb 9 sind im Bereich des Trockenzylinders 1 drei zusätzliche endlose Trockensiebe 11, 13 und 15 vorgesehen. Alle drei Trockensiebe 11, 13 und 15 werden über eine gemeinsame Umlenkwalze 17 mit dem ersten Trockensieb 9 an einem gemeinsamen Punkt 19 zusammengeführt. Somit liegen in diesem Bereich auf der Papierbahn 7 zunächst das Trockensieb 9, dann das Trockensieb 11, das Trockensieb 13 und ganz außen das Trockensieb 15.

Die auf die Papierbahn 7 ausgeübte Anpreßkraft setzt sich folglich aus den einzelnen von den vier Trockensieben 9, 11, 13 und 15 erzeugten Kraftkomponenten zusammen.

Nach einem Umschlingungswinkel b wird das äußerste Trockensieb 15 über eine Umlenkwalze 21 vom Trokkenzylinder 1 entfernt und über eine weitere Umlenkwalze 21a zur Umlenkwalze 17 zurückgeführt.

In gleicher Weise wird mit dem Trockensieb 13 über Umlenkwalzen 23 und 23a nach einem Umschlingungswinkel c und mit dem Trockensieb 11 über Umlenkwalzen 25, 25a und 25b nach einem Umschlingungswinkel d verfahren. Alleine das Trockensieb 9 bleibt auch beim Umlaufen der Umlenkwalze 5 weiter in Kontakt mit der Papierbahn 7.

Aus Figur 1 geht deutlich hervor, daß der Umschlingungswinkel a des innersten Trockensiebs 9 am größten ist, während die Umschlingungswinkel d, c, b der aufeinanderfolgenden Trockensiebe 11, 13, 15 schrittweise kleiner werden.

Mit dieser erfindungsgemäßen Ausgestaltung läßt sich die auf die Papierbahn 7 wirkende Anpreßkraft schrittweise verkleinern, wobei im Winkelbereich b alle vier Trockensiebe 9, 11, 13 und 15 aufliegen und dadurch die größte Anpreßkraft aufgebracht wird, während sie am Ende des Winkelbereichs a Null wird. Es entstehen also vier unterschiedliche Anpreßzonen Z1, Z2, Z3 und Z4.

Läuft die Papierbahn 7 in die Druckzone Z1 ein, so wird sie mit einer sehr hohen Anpreßkraft beaufschlagt, so daß ein besonders guter Wärmeübergang vom Trockenzylinder 1 zur Papierbahn 7 gegeben ist. Dies hat außerdem zur Folge, daß der sich durch die Erwärmung bildende Wasserdampf im Papierbahninneren nicht entweichen kann. Die Folge ist ein hoher Dampfdruck gegenüber dem Umgebungsdruck. In der Druckzone Z2 wird die Anpreßkraft etwas verringert, wodurch auch der Dampfdruck sinkt. Eine weitere Verringerung der Anpreßkraft und des Dampfdrucks im Papierbahninneren erfolgt in der Druckzone Z3 und anschließend in der Druckzone Z4, wobei hier der Unterschied zwischen Dampfdruck im Papierbahninneren und dem Umgebungsdruck bereits relativ gering ist.

Beim anschließenden Abnehmen der Papierbahn 7 vom Trockenzylinder 1 kommt es aufgrund des zuvor erwähnten geringen Dampfdrucks nicht zu einem Aufplatzen der Papierbahn 7, da sich ein Großteil des Dampfdrucks bereits zuvor in den Druckzonen Z2 und Z3 beziehungsweise Z4 entspannen beziehungsweise ein Teil des Dampfs entweichen konnte.

Eine Steigerung des durch die Druckzonen bewirkten Effekts kann dadurch erzielt werden, daß Trockensiebe 9, 11, 13 und 15 mit unterschiedlichen Permeabilitäten gewählt werden.

In der Druckzone Z1 möchte man eine hohe Anpressung beziehungsweise einen hohen Wasserdampfdruck haben. Deswegen wird die äußerste Trockensiebbahn 15 mit einer Permeabilität von 0, also wasserdampfundurchlässig, gewählt. Die Permeabilität der darunterliegenden Trockensiebe 13, 11, 9 nimmt dann von Bahn zu Bahn zu, so daß die Wasserdampfdurchlässigkeit von der Druckzone Z2 bis zur Druckzone Z4 schrittweise steigt. Hiermit läßt sich zusätzlich der Dampfdruck schrittweise auf einen Wert absenken, der hinsichtlich des Aufplatzens der Papierbahn unschädlich ist.

Durch die Wahl eines sehr feinen ersten Trockensiebes 9 kann wirkungsvoll verhindert werden, daß sich auf der mit dem Trockensieb in Kontakt kommenden Papierbahn 7 Siebmarkierungen auf der Papierbahnoberfläche ausbilden. Die mit solchen feineren Trockensieben realisierbaren Siebspannungen sind zwar sehr gering, können jedoch durch die weiteren dann entsprechend stärker ausgeführten Trockensiebe 11, 13 und 15 kompensiert werden.

In Figur 2 ist ein weiteres Ausführungsbeispiel der Trockengruppe gezeigt, wobei es sich wiederum um eine einreihige Trockengruppe handelt. Im Vergleich zu Figur 1 sind jedoch mehrere in einer Reihe liegende Trockenzylinder 1 und mehrere Trockensiebsaugwalzen 27 gezeigt.

In diesem Ausführungsbeispiel werden statt der zuvor beschriebenen vier Trockensiebe lediglich drei Trockensiebe 9, 11 und 13 eingesetzt. Im Gegensatz zu dem in Figur 1 gezeigten Beispiel werden die einzelnen Trockensiebe 9, 11 und 13 nicht nach jedem Trockenzylinder zurückgeführt, sondern erst am Ende der Trockengruppe.

Ansonsten entspricht der grundsätzliche Aufbau dieses Ausführungsbeispiels dem in Figur 1 gezeigten. Auch hier werden neben dem mit der Papierbahn 7 mitlaufenden Trockensieb 9 zwei zusätzliche Trokkensiebe 11 und 13 eingesetzt, die zu Beginn eines Trockenzylinders mit dem Trockensieb 9 zusammenlaufen und nach unterschiedlichen Umschlingungswinkeln c und d wieder vom Trockenzylinder abgenommen werden. Zwischen den einzelnen Trockenzylindern 1 sind das Trockensieb 13 den Umlenkwalzen 23 und das Trockensieb 11 den Umlenkwalzen 25 zugeordnet. Durch die entsprechende Anordnung dieser Umlenkwalzen kann der jeweilige Umschlingungswinkel c beziehungsweise d pro Trockenzylinder 1 eingestellt werden. Desweiteren lassen sich die beiden Trockensiebe 11 und 13 über die Umlenkwalzen 23 beziehungsweise 25 auch sukzessive auf die Trockenzylinder aufbringen, wie dies in Figur 2 bei den hinteren Trockenzylindern deutlich zu sehen ist. Am Ende der Trockengruppe werden die beiden zusätzlichen Trockensiebe 11 und 13 über die gemeinsame Umlenkwalze 23 vom letzten Trockenzylinder 1 abgenommen und zum Anfang der Trockengruppe geführt.

Die Funktionsweise dieses Ausführungsbeispiels entspricht demjenigen der Figur 1, weshalb auf eine nochmalige Beschreibung an dieser Stelle verzichtet wird.

Im Gegensatz zu der in Figur 1 gezeigten Anordnung sind jedoch statt der einfachen Umlenkwalzen 3 und 5 sogenannte Trockensiebsaugwalzen 27 eingesetzt. Diese weisen Saugzonen 29 auf, die in jenem Umfangsbereich der Walzen liegen, an dem das Trockensieb 9 und die Papierbahn 7 vorbeigeführt werden.

Mit Hilfe dieser Trockensiebsaugwalzen läßt sich die Papierbahn 7 im Bereich der Saugzonen 29 an das Trockensieb 9 ansaugen. Bedingt durch die erhöhten Reibungskräfte der Papierbahn auf dem Trockensieb wird ein Schrumpfen verhindert beziehungsweise verringert. Zusätzlich wird ein Flattern der Papierbahn 7 beim Umlaufen der Trockensiebsaugwalze vermieden.

Aus Figur 2 ist darüber hinaus ersichtlich, daß die Durchmesser der Trockensiebsaugwalzen 27 etwa den Durchmessern der Trockenzylinder 1 entsprechen. Im Vergleich zu dem in Figur 1 gezeigten Ausführungsbeispiel, sind die Trockenzylinderdurchmesser etwas kleiner und die Umlenkwalzendurchmesser, daß heißt Saugwalzendurchmesser größer geworden. Eine solche Anpassung der Durchmesser führt einerseits zu einer besonders weiten Umschlingung der Trockenzylinder durch die Papierbahn 7 mit der Folge einer verbesserten Wärmeübertragung vom Trockenzylinder auf die Papierbahn. Andererseits können die Trockensiebsaugwalzen steifer gefertigt werden, so daß eine Erhöhung der Längsspannung des Trockensiebs möglich ist.

Aufgrund der höheren Trockensieb-Längsspannung und einer dadurch gesteigerten Anpreßkraft auf die Papierbahn, läßt sich deren Festigkeit durch zusätzliches Verdichten des Materials steigern.

In Figur 3 ist ein Ausführungsbeispiel gezeigt, bei dem das Prinzip der Erfindung auf eine zweireihige Trockengruppe angewendet wird. Wie bereits erwähnt, setzt sich eine zweireihige Trockengruppe üblicherweise aus in zwei Reihen angeordneten Trockenzylindern 31 und 41 zusammen. Die Papierbahn 7 durchläuft dabei die Trockengruppe mäanderförmig abwechselnd von einem Trockenzylinder 31 der oberen Reihe zu einem Trockenzylinder 41 der unteren Reihe usw..

Jeder Trockenzylinderreihe sind, entsprechend den Trockensieben 9, 11, 13 und 15 der Figur 1, Trokkensiebe 32, 33, 34 beziehungsweise 42, 43, 44 zugeordnet.

Am Anfang der zweireihigen Trockengruppe wird das Trockensieb 32 über eine Umlenkwalze 35 mit der Papierbahn 7 zusammengeführt und nach einem Umschlingungswinkel a am Trockenzylinder 31 über eine weitere Umlenkwalze 35a abgenommen. Diese Umlenkwalze 35a dient wiederum der Zusammenführung des Trockensiebs 32 mit der Papierbahn 7 am nächsten Trockenzylinder 31 der oberen Trockenzylinderreihe. Dieser Vorgang wiederholt sich dann bis zum letzten Trockenzylinder 31 der oberen Reihe, wobei eine Umlenkwalze 35c das Trockensieb 32 an den Anfang der Trockengruppe zurückführt.

Den Umlenkwalzen 35a, 35b entsprechende Umlenkwalzen 36a, 36b beziehungsweise 37a, 37b sind den Trockensieben 33 beziehungsweise 34 zugeordnet. Lediglich die Zuführung am Anfang der Trockengruppe und die Rückführung am Ende der Trockengruppe werden jeweils über eine gemeinsame Umlenkwalze 38 beziehungsweise 38a bewerkstelligt.

Durch entsprechend versetzte Anordnung der Umlenkwalzen 35a, 36a, 37a beziehungsweise 35b, 36b und 37b wird eine unterschiedliche Umschlingung der Trockenzylinder 31 durch die Trockensiebe 32, 33 und 34 erreicht, wie dies bereits im Zusammenhang mit den Figuren 1 und 2 detailliert beschrieben wurde. Der Umschlingungswinkel c des äußersten Trockensiebs 34 ist dabei am kleinsten, der Umschlingungswinkel a des innersten Trockensiebs 32 am größten. Die Wirkung dieser unterschiedlichen Umschlingungswinkel wurde ebenfalls ausführlich anhand des Ausführungsbeispiels gemäß Figur 1 erläutert. Auf eine nochmalige Beschreibung wird deshalb verzichtet.

Da die in Figur 3 gezeigte zweireihige Trockengruppe symmetrisch aufgebaut ist, werden die der unteren Trockenzylinderreihe 41 zugeordneten Trokkensiebe 42 bis 44 in gleicher Weise mittels Umlenkwalzen 45 bis 48 entsprechend den Trockensieben der oberen Trockenzylinderreihe geführt.

In Figur 4 ist schematisch ein Ausschnitt einer Trockenpartie dargestellt, die mehrere hintereinander geschaltete ein- und zweireihige Trockengruppen 51, 53, 55 und 57 aufweist.

Die beispielsweise von einer vorgeschalteten Pressenpartie kommende Papierbahn läuft zunächst in die zweireihige Trockengruppe 51 ein und wird dort erwärmt. In der nachfolgenden einreihigen Trockengruppe 53, bei der die Trockenzylinder oben liegen, wird die Papierbahn stärker erhitzt und mittels erhöhter Trockensieb-Spannung (Pfeil S) stärker als in Trockengruppe 51 an die Zylinder angepreßt, um eine gute Erwärmung und Verdichtung des Materials zu erreichen. Bei diesem Beispiel sind nur den beiden letzten Trockenzylindern der Trockengruppe 53 die erfindungsgemäßen mehreren Trockensiebe zugeordnet, während in Figur 2 über alle Zylinder 1 der Trockengruppe mehrere Trockensiebe laufen.

In der anschließenden einreihigen Trockengruppe 55 der Figur 4, bei der die Trockenzylinder in der unteren Reihe angeordnet sind, wird die Papierbahn nochmals mit einer erhöhten Anpreßkraft beaufschlagt, wobei die erfindungsgemäßen mehreren Trokkensiebe zwei Trockenzylindern zugeordnet sind, die im vorderen Bereich der Trockengruppe angeordnet sind.

Den Schluß der Trockenpartie kann dann eine zweireihige Trockengruppe 57 bilden.

Bei dem in Figur 4 gezeigten Ausführungsbeispiel sind die mit den mehreren Trockensieben zusammenwirkenden Trockenzylinder der Trockengruppe 53 und der Trockengruppe 55 jeweils gasbefeuert, um höhere Temperaturen im Bereich von ca. 300° C zu erreichen, wobei an diesen Trockenzylindern dann die Gefahr des Aufplatzens ohne die erfindungsgemäßen Trockensiebe besonders groß wäre.

Figur 5 zeigt ein der Figur 4 ähnliches Ausführungsbeispiel, wobei jedoch in den einreihigen Trockengruppen 53 und 55 Unterschiede zu erkennen sind. In der Trockengruppe 53 sind allen Trockenzylindern zwei Trockensiebe zugeordnet, während den Trockenzylindern der Trockengruppe 55 drei Trockensiebe, entsprechend dem in Figur 2 gezeigten Beispiel, zugeordnet sind.

Selbstverständlich kann die vorliegende Erfindung, das heißt die Zuordnung mehrerer Trockensiebe zu einem Trockenzylinder innerhalb einer Trockengruppe beziehungsweise einer kompletten Trockenpartie beliebig erfolgen. Der Einsatz ist nicht nur auf die in den Figuren 4 und 5 gezeigten einreihigen Trokkengruppen beschränkt. Es ist also auch möglich, eine zweireihige Trockengruppe vorzusehen, bei der sowohl der oberen als auch der unteren Reihe von Trockenzylindern mehrere übereinanderliegende Trokkensiebe zugeordnet sind.

## Patentansprüche

1. Trockengruppe einer Trockenpartie für bahnförmiges Material, insbesondere einer Papiermaschine, mit zumindest einem Trockenzylinder (1), der von mehreren Trockensieben teilweise umschlungen ist, die übereinander um den Trockenzylinder geführt sind, wobei das bahnförmige Material (7) zwischen dem Trockenzylinder (1) und dem -vom Trockenzylinder (1) aus gesehen- innersten Trockensieb (9) geführt ist und wobei zumindest zwei Trockensiebe an unterschiedlichen Umfangspositionen vom Trockenzylinder (1) abgenommen werden, **dadurch gekennzeichnet,** daß die Trockensiebe (9,11,13,15) unterschiedliche Permeabilitäten aufweisen, wobei die jeweilige Permeabilität -vom Trockenzylinder (1) aus gesehen- von innen nach außen abnimmt.

2. Trockengruppe nach Anspruch 1, **dadurch gekennzeichnet,** daß das innerste Trockensieb (9) feiner und/oder dünner ausgebildet ist als weiter außenliegende Trockensiebe (11,13,15).

3. Trockengruppe nach einem der vorhergehenden Ansprüche, **dadurch gekennzeichnet,** daß der Umschlingungswinkel (a bis d) der einzelnen Trockensiebe (9,11,13,15) -vom Trockenzylinder (1) aus gesehenvon innen nach außen abnimmt.

4. Trockengruppe nach einem der vorhergehenden Ansprüche, **dadurch gekennzeichnet,** daß die Festigkeit des innersten Trockensiebs (9) geringer ist als die Festigkeit der weiter außenliegenden Trokkensiebe (11,13,15).

5. Trockengruppe nach einem der vorhergehenden Ansprüche, **dadurch gekennzeichnet,** daß die Trockensiebe (9,11,13,15) gleichzeitig oder nacheinander auf das bahnförmige Material aufgebracht werden.

6. Trockengruppe nach einem der vorhergehenden Ansprüche, **dadurch gekennzeichnet,** daß zwei bis vier Trockensiebe eingesetzt sind.

7. Trockengruppe nach einem der vorhergehenden Ansprüche, **dadurch gekennzeichnet,** daß sie eine einreihige Trockengruppe ist, in der abwechselnd Trokkenzylinder und Umlenkwalzen jeweils in unterschiedlichen Reihen angeordnet sind.

8. Trockengruppe nach Anspruch 6, **dadurch gekennzeichnet,** daß die Umlenkwalzen (27) als Trockensiebsaugwalzen ausgebildet sind.

9. Trockengruppe nach Anspruch 7 oder 8, **dadurch gekennzeichnet,** daß die Durchmesser der Trockenzylinder und der Umlenkwalzen etwa gleich sind.

10. Verwendung einer Trockengruppe einer Trockenpartie für bahnförmiges Material, insbesondere einer Papiermaschine, mit zumindest einem Trockenzylinder (1), der von mehreren Trockensieben (9,11,13,15) teilweise umschlungen ist, die übereinander um den Trockenzylinder (1) geführt sind, wobei das bahnförmige Material (7) zwischen dem Trockenzylinder (1) und dem -vom Trockenzylinder (1) aus gesehen- innersten Trockensieb (9) geführt ist und wobei zumindest zwei Trockensiebe an unterschiedlichen Umfangspositionen vom Trockenzylinder (1) abgenommen werden, zum stufenweisen Reduzieren des Dampfdrucks im Materialbahninneren.

11. Verwendung einer Trockengruppe einer Trockenpartie nach einem der vorhergehenden Ansprüche 1 bis 9 zum stufenweisen Reduzieren des Dampfdrucks im Materialbahninneren.

## Claims

1. Dryer group of a dryer section for web-like material, in particular of a paper making machine having at least one dryer cylinder (1), around which a plurality of dryer screens are partly wrapped and which are guided above one another around the dryer cylinder, wherein the web-like material (7) is guided between the dryer cylinder (1) and the innermost dryer screen (9) - viewed from the dryer cylinder (1) - and wherein at least two dryer screens are taken off at different circumferential positions from the dryer cylinder (1), characterized in that the dryer screens (9, 11, 13, 15) have different permeabilities, with the respective permeability reducing from the inside to the outside - seen from the dryer cylinder (1).

2. Dryer group in accordance with claim 1, characterized in that the innermost dryer screen (9) is made finer and/or thinner than dryer screens (11, 13, 15) lying further outwardly.

3. Dryer group in accordance with one of the preceding claims, characterized in that the wrapping angle (a to d) of the individual dryer screens (9, 11, 13, 15) reduce from the inside towards the outside when seen from the dryer cylinder (1).

4. Dryer group in accordance with one of the preceding claims, characterized in that the strength of the innermost dryer screen (9) is lower than the strength of the dryer screens (11, 13, 15) disposed further outwardly.

5. Dryer group in accordance with one of the preceding claims, characterized in that the dryer screens (9, 11, 13, 15) are applied simultaneously or after one another onto the web-like material.

6. Dryer group in accordance with one of the preceding claims, characterized in that two to four dryer screens are used.

7. Dryer group in accordance with one of the preceding claims, characterized in that it is a single-row dryer group in which dryer cylinders and deflection rolls are alternately and respectively arranged in different rows.

8. Dryer group in accordance with claim 6, characterized in that the deflection rolls (27) are formed as dryer screen suction rolls.

9. Dryer group in accordance with claim 7 or claim 8, characterized in that the diameter of the dryer cylinder and of the deflection rolls are approximately the same.

10. Use of a dryer group of a dryer section for web-like material, in particular of a paper making machine, having at least one dryer cylinder (1), around which a plurality of dryer screens (9, 11, 13, 15) are partly wrapped and are guided above one another around the dryer cylinder (1), wherein the web-like material (7) is guided between the dryer cylinder (1) and the innermost dryer screen (9) - viewed from the dryer cylinder (1) - and wherein at least two dryer screens are taken off from the dryer cylinder (1) at different peripheral positions for the step-wise reduction of the vapour pressure in the interior of the material web.

11. Use of a dryer group of a dryer section in accordance with one of the preceding claims 1 to 9 for the step-wise reduction of the vapour pressure in the interior of the material web.

## Revendications

1. Groupe de séchage d'une section de séchage pour un matériau en bande, en particulier d'une machine à papier, avec au moins un cylindre de séchage (1), qui est enveloppé en partie par plusieurs toiles de séchage qui sont guidées les unes au-dessus des autres autour du cylindre de séchage, dans lequel le matériau en bande (7) est guidé entre le cylindre de séchage (1) et la toile de séchage la plus intérieure (9) - en regardant à partir du cylindre de séchage (1) - et dans lequel au moins deux toiles de séchage sont retirées du cylindre de séchage (1) en des positions angulaires différentes, caractérisé en ce que les toiles de séchage (9, 11, 13, 15) présentent des perméabilités différentes, la perméabilité respective diminuant de l'intérieur vers l'extérieur - en regardant à partir du cylindre de séchage (1).

2. Groupe de séchage suivant la revendication 1, caractérisé en ce que la toile de séchage la plus intérieure (9) est plus fine et/ou plus mince que des toiles de séchage (11, 13, 15) placées davantage vers l'extérieur.

3. Groupe de séchage suivant l'une quelconque des revendications précédentes, caractérisé en ce que l'angle de contact (a à d) des toiles de séchage individuelles (9, 11, 13, 15) diminue de l'intérieur vers l'extérieur - en regardant à partir du cylindre de séchage (1).

4. Groupe de séchage suivant l'une quelconque des revendications précédentes, caractérisé en ce que la résistance de la toile de séchage la plus intérieure (9) est moins élevée que la résistance des toiles de séchage situées davantage vers l'extérieur (11, 13, 15).

5. Groupe de séchage suivant l'une quelconque des revendications précédentes, caractérisé en ce que les toiles de séchage (9, 11, 13, 15) sont appliquées simultanément ou l'une après l'autre sur le matériau en bande.

6. Groupe de séchage suivant l'une quelconque des revendications précédentes, caractérisé en ce que l'on utilise de deux à quatre toiles de séchage.

7. Groupe de séchage suivant l'une quelconque des revendications précédentes, caractérisé en ce qu'il constitue un groupe de séchage à une seule rangée, dans laquelle sont disposés alternativement des cylindres de séchage et des rouleaux de déviation, respectivement dans des rangées différentes.

8. Groupe de séchage suivant la revendication 6, caractérisé en ce que les rouleaux de déviation (27) sont des rouleaux aspirants pour toile de séchage.

9. Groupe de séchage suivant la revendication 7 ou 8, caractérisé en ce que le diamètre des cylindres de séchage et des rouleaux de déviation est sensiblement identique.

10. Utilisation d'un groupe de séchage d'une section de séchage pour un matériau en bande, en particulier d'une machine à papier, avec au moins un cylindre de séchage (1), qui est enveloppé en partie par plusieurs toiles de séchage (9, 11, 13, 15), qui sont guidées les unes au-dessus des autres autour du cylindre de séchage (1), dans lequel le matériau en bande (7) est guidé entre le cylindre de séchage (1) et la toile de séchage la plus intérieure (9) - en regardant à partir du cylindre de séchage (1) - et dans lequel au moins deux toiles de séchage sont retirées du cylindre de séchage (1) en des positions angulaires différentes, afin de réduire graduellement la pression de vapeur à l'intérieur du matériau en bande.

11. Utilisation d'un groupe de séchage d'une section de séchage suivant l'une quelconque des revendications précédentes 1 à 9 pour réduire graduellement la pression de vapeur à l'intérieur du matériau en bande.
